# DEMANDE DE BREVET EUROPEEN

(11) **EP 0 141 340 A2**
(43) Date de publication de la demande: **15.05.1985**
(21) Numéro de dépôt: 84112516.4
(22) Date de dépôt: 17.10.1984
(51) Int. Cl.: B65H 59/38

(54) **Dispositif électromagnétique de freinage avec couple de rotation contrôle électroniquement**

(30) Priorité: 25.10.1983 CH 5767/83
(71) Demandeur: SARCEM SA, CH-1217 Meyrin 1 (CH); MARSILLI & CO. S.P.A., I-20100 Milan (IT)
(72) Inventeur: Parati, Gianbattista, I-26012 Castelleone/Cremona (IT)
(74) Mandataire: Micheli, Michel-Pierre

(57) **Abrégé**

II comprend un frein électromagnétique (F) qui fournit un couple de rotation en fonction du courant avec lequel il est alimenté, un bras de compensation (2) avec dispositif mécanique de rappel étalonnable (3), un capteur de lecture (9) qui relève la position de ce bras (2), ou la vitesse de rotation du frein, un circuit électronique qui permet de régler le couple de freinage et de contrôler la marche d'après les informations reçues de ce capteur de lecture (9) et de la programmation.

## Description

La présente invention a pour objet un dispositif électromagnétique de freinage avec couple de rotation contrôlé électroniquement. Il s'applique très avantageusement à tous les types de bobineuses (fils métalliques en général, fibres textiles, papier,etc.) et permet de programmer la tension du fil à enrouler et en particulier de maintenir constante cette tension dans toutes les phases du bobinage, en variant le nombre de tours et les dimensions des noyaux à bobines. Les dispositifs connus jusqu'à présent sont essentiellement de type mécanique et présentent le défaut de changer leurs caractéristiques de freinage selon la température et l'humidité. En outre, ils ne réussissent pas à maintenir suffisamment constante la tension du fil dans les phases d'accélération et de décélération. Ces inconvénients ne permettent pas d'augmenter la vitesse de travail au-delà de certaines limites. Cette invention par contre rend possible un réglage de la tension du fil d'une remarquable constance parce qu'indépendante des facteurs ambiants, et la possibilité - moyennant le contrôle électronique - de régler au mieux la tension du fil durant les phases d'accélération et de décélération. Ces avantages permettent d'augmenter la vitesse de travail bien au-delà du 50 % de ce qui peut être obtenu avec les dispositifs traditionnels.

Ce dispositif comprend les caractéristiques énumérées à la revendication 1.

Le dessin annexé illustre schématiquement et à titre d'exemple une forme d'exécution du dispositif selon l'invention.

Les figures la et lb illustrent en vue avant et arrière un dispositif d'actionnement.
La figure 2 est un schéma-bloc.
La figure 3 est un détail du circuit électronique avec capteurs.
La figure 4 est un schéma tachymétrique à blocs lecteurs.

Le-dispositif d'actionnement illustré à la figure 1 comprend un support principal indiqué par 1, un bras de compensation 2, un ressort calibré 3 du bras 2, une poulie 4 fixée au bras 2 qui donne la tension au fil, des poulies de renvoi 5 et 6, un sabot pour nettoyer le fil 7, un oeillet guide-fil 8, un capteur optique 9 et un disque encoder 10 serti sur la poulie 4 pour fournir des informations sur la vitesse de rotation de la poulie 4 et un capteur inductif 11 et un capteur ferromagnétique 12, fixé au bras 2 pour donner des informations sur la position du bras 2, un dispositif électromagnétique 13 qui alimente le couple de freinage de la poulie 4, un circuit électronique de contrôle 14, complément du potentiomètre 15 pour le réglage de la tension mécanique selon le diamètre du fil à enrouler.

Le fonctionnement du dispositif décrit est le suivant :
Le fil à enrouler passe de sa bobine à travers l'oeillet 8, l'organe de nettoyage 7, s'enroule sur la poulie de renvoi 5, sur la poulie de freinage 4, sur le deuxième renvoi 6 et depuis là sur le guide-fil de la machine pour être fixé sur le noyau à bobiner.

Suivant le diamètre du fil à enrouler, il faut faire deux calibrages :
1. régler la tension du ressort 3.
2. positionner le potentiomètre 15.

Si pour un motif quelconque des variations de tensions se produisent durant le bobinage (par exemple : forme irrégulière du noyau), deux choses sont à vérifier:
1. que le bras de compensation 2 s'abaisse ou se relève si la tension du fil augmente ou diminue;
2. que la poulie 4 ralentit ou accélère si la tension du fil augmente ou diminue.

L'abaissement du bras 2 provoque le déplacement du secteur ferromagnétique 12 qui lui est rattaché, et par conséquent le capteur 11 enverra un signal variable relatif à la situation antérieure du système de contrôle électronique. Celui-ci est subdivisé en quatre modules fondamentaux (figure 2) fonctionnant de la manière suivante :
Dans le premier module A, la tension créée par le capteur inductif 11 sera discriminée pour obtenir une variation linéaire et proportionnelle aux déplacements de l'axe. Le second module B utilise ce signal provenant du capteur 11 comme un signal de modulation; cette tension permet d'obtenir à la sortie du module B une tension variable continue entre la valeur minimale et la valeur maximale exigée, au moyen de deux trimmers de contrôle calibrés en phase. La valeur minimale permet d'obtenir un signal compris entre O et 100 %; avec la valeur maximale, le signal se situe entre 100 % et 200 %. Le signal de sortie du module B rend donc possible une variation linéaire en pour-cent de O à 200 % se référant à la valeur de tension du potentiomètre 15. Ainsi, ce signal fonctionne comme signal modulateur pour le troisième module C qui transmet à sa sortie une tension dépendant de la valeur de tension imposée, du potentiomètre 15, du pourcentage du signal modulateur fourni à l'entrée. Cette tension est ensuite présentée à l'entrée du quatrième module D qui est un convertisseur tension-courant qui règle le courant dans le frein F, déterminant ainsi le couple de rotation final de freinage. Ce dispositif peut donc changer instantanément le couple de rotation de freinage de la poulie 4 afin de maintenir la tension du fil constante, si c'est là l'objectif à atteindre. En particulier, le signal S 1 (figure 3) à la sortie du capteur inductif 11 entre dans l'amplificateur opérationnel OP 1 sur lequel agit également le potentiomètre P 1 et à la sortie, nous aurons un signal S 2 proportionnel au déplacement du bras 2. Ce signal S 2 entre dans un amplificateur contrôlé de tension OP 2, qui par le réglage des potentiomètres P 2 et P 3 sur lesquels se place le champ d'action en pour-cent, fournit aux amplificateurs contrôlés en tension OP 3, OP 4, OP 5 un signal qui sert à moduler la tension du potentiomètre P 15. Cette tension entre dans un convertisseur tension-courant CVI qui fournit le courant de freinage.

Contrairement au cas décrit ci-dessus, le circuit électronique de contrôle reçoit et compense non seulement les variations de vitesse de la poulie 4, mais il est en mesure de varier le courant appliqué au couple de freinage afin d'avoir un courant inférieur en phase d'accélération, un courant stable en phase de régime normal et un courant plus grand en phase de décélération.

Dans ce but, le système (figure 4) est alors basé sur des impulsions produites par un encoder 10 monté sur le même axe que la poulie 4 à contrôler. La fréquence fournie par cet encoder 10 est de 128 impulsions par tour et alimente un générateur d'impulsion G.

Cette fréquence sera transformée par un convertisseur fréquence-tension F/V 1 qui présente deux échelles de niveau distinctes: FS 1 pour le contrôle jusqu'au régime des basses fréquences, c'est-à-dire avec nombre de tours peu élevé et FS 2 pour un plus large contrôle s'étendant à tout le champ d'action. La première conversion FS 1 donc la plus fine, produit un signal appelé VA qui entre dans un discriminateur de niveau D2; ce circuit sélectionne parmi les divers signaux de tension ayant des caractéristiques différentes, seulement ceux servant au fonctionnement du système; il fournit le signal de qualification VA 1 à la logique de contrôle L qui détermine la valeur seuil minimale d'intervention réglable de O à 2000 Hz. La seconde tension, dite VB, entre à son tour dans un discriminateur de niveau D4 et dans un circuit de dérivation dV/dT. Ce dernier fournit deux tensions, V INC et V DEC qui indiquent la tendance du système à accélérer ou décélérer. La tâche des discriminateurs de niveau INC et DEC est au contraire d'exclure les interventions sur le contrôle de courant à une valeur seuil qui peut être fixée par l'opérateur, ou alors en phase de contrôle. Tous ces niveaux de tension, discriminés opportunément, seront présentés à la logique de contrôle L qui, en élaborant les signaux logiques, produira à son tour quatre signaux de type logique avec les fonctions suivantes :
Le premier (NOR) fournit le courant nominal au système, le second (DEC) le courant en phase d'accélération, le troisième (INC) le courant en phase de décélération et le quatrième (INOR) détermine le courant en phases de démarrage.

Ces quatre signaux arrivent sur le multiplexeur analogique M, qui à son tour élabore de façon opportune les réglages faits au moyen de quatre potentiomètres :
P 1 stabilise le couple de rotation de démarrage
P 2 stabilise le couple de rotation en accélération
_{`}P 3 stabilise le couple de rotation en décélération
P 4 stabilise le courant de freinage et délivre un signal au générateur de courant 7 qui convertit ces signaux de tension en un courant alimentant le frein, et qui détermine le couple de freinage.

Ces descriptions se réfèrent au cas particulier où l'on recherche un enroulement du fil avec une tension constante. Au cas où une tension de fil variable est désirée en raison de paramètres donnés ou de règles spéciales, il faut remplacer le capteur 11 par un signal de sortie d'un autre circuit électronique, afin d'élaborer les paramètres désirés, ou bien il faut le programmer avec les ègles exiges.

## Revendications

1. Dispositif électromagnétique de freinage avec couple de rotation contrôlé électroniquement, caractérisé par le fait qu'il comprend un frein électromagnétique, un bras de compensation réglé par des moyens mécaniques, un capteur inductif qui reconnaît la position du bras de compensation et un contrôle électronique, le tout agencé de manière à pouvoir freiner un fil à enrouler ayant une tension constante avec un couple de rotation constant..

2. Dispositif selon la revendication 1, caractérisé par le fait qu'il comprend encore un capteur de la vitesse de la roue du frein et un contrôle électronique avec la caractéristique de pouvoir freiner un fil à enrouler de tension constante avec un couple de rotation constant.

3. Dispositif selon la revendication 1, caractérisé par le fait qu'il comprend un circuit analogique permettant de freiner un fil à enrouler de tension variable avec un couple de freinage variable selon les informations fournies par le circuit analogique.
